# FASCICULE DE BREVET EUROPEEN

(11) **EP 4 176 212 B1**
(45) Date de publication et mention de la délivrance du brevet: **25.12.2024**
(21) Numéro de dépôt: 21748917.8
(22) Date de dépôt: 02.07.2021
(51) Int. Cl.: F24F 13/068, F24F 13/078, F24F 13/15, F24F 11/79, F24F 3/044, F24F 13/06, F24F 13/14

(54) **ILOT CLIMATIQUE**
KLIMAINSEL
CLIMATE ISLAND

(30) Priorité: 02.07.2020 FR 2006996
(43) Date de publication de la demande: 10.05.2023
(73) Titulaire: Scherrer, Jean-Marc, 68400 Riedisheim (FR); Lang, Damien, 67100 Strasbourg (FR)
(72) Inventeur: Scherrer, Jean-Marc, 68400 Riedisheim (FR); Lang, Damien, 67100 Strasbourg (FR)
(74) Mandataire: AWA Switzerland
(86) Numéro de dépôt international: PCT/FR2021/051215
(87) Numéro de publication internationale: WO 2022/003301

(56) Documents cités:
- EP-A1- 2 942 579
- DE-A1- 2 910 433
- JP-A- H0 268 445
- JP-A- H0 370 927
- KR-U- 20190 001 867
- US-A- 3 937 133
- US-A1- 2003 146 291
- US-A1- 2020 003 450

## Description

### Domaine de l'invention

La présente invention concerne un système d'îlot modulaire pour le chauffage, le refroidissement et la ventilation de bâtiments par rayonnement et convection thermique ainsi que pour le traitement acoustique des locaux.

### Discussion de l'état de la technique

On connait les diffuseurs plafonniers se présentant sous la forme de grilles qui soufflent l'air traité (air chauffé ou refroidi et air de ventilation) en direction du local à un angle déterminé.

Certains d'entre eux soufflent l'air de façon horizontale au plafond ce qui est adapté au refroidissement des locaux (l'air froid plus dense que l'air ambiant descend naturellement vers la pièce) mais très peu efficace pour le chauffage (l'air chaud moins dense que l'air ambiant stagne en partie haute de la pièce créant ainsi un phénomène de stratification).

Certains d'entre eux soufflent l'air de façon perpendiculaire au plafond ce qui est adapté au chauffage des locaux (l'air chaud moins dense que l'air ambiant nécessite d'être soufflé vers le bas pour éviter qu'il stagne en partie haute de la pièce et créé un phénomène de stratification) mais très inconfortable pour le refroidissement (l'air froid plus dense que l'air ambiant tombe à vitesse importante vers le local en créant des phénomènes de courant d'air).

Certains d'entre eux soufflent l'air sous un angle déterminé (par exemple 45°) par rapport au plafond en direction de la pièce de sorte à convenir en chauffage et en refroidissement mais l'efficacité de la diffusion n'est alors optimale sur aucun des 2 modes, le confort général est ainsi très approximatif.

On connait également les plafonds ou modules perforés qui utilisent une perforation pour souffler l'air traité verticalement vers la pièce à très faible vitesse. Cette technologie convient en mode refroidissement mais est très peu efficace en mode chauffage. En effet l'air chaud, moins dense que l'air ambiant nécessite d'être soufflé à une certaine vitesse de sorte à bénéficier de suffisamment d'énergie cinétique pour atteindre le sol du local et donc éviter les phénomènes de stratification.

On connait aussi les cassettes plafonnières, fréquemment installées notamment dans les espaces de bureaux ou les commerces, ces dernières sont dotées à leur périphérie d'ailettes de diffusion motorisées qui permettent d'ajuster l'angle de soufflage d'air vers la pièce. Leur inconvénient réside dans le fait qu'il appartient à l'utilisateur de régler quotidiennement l'angle de diffusion dépendant de la température d'air soufflé ce qui dans la pratique est très difficilement réalisable.

Il est à noter que l'ensemble des procédés cités précédemment utilisent un soufflage d'air, donc un phénomène de convection, pour transmettre 100% de la puissance thermique. Ils nécessitent de ce fait des débits d'air (et donc des vitesses d'air) importants ainsi qu'une température d'air soufflé assez éloignée de la température ambiante intérieure du local ce qui génère la plupart du temps des inconforts thermiques au sein du local.

D'autres procédés connus comme les panneaux rayonnants, utilisent le rayonnement thermique pour diffuser 100% de la puissance thermique utile. Ces derniers peuvent se présenter sous la forme de modules avec pour certains la possibilité de traiter l'acoustique du local via une plaque perforée perméable au rayonnement thermique en partie inférieure du module et un isolant acoustique disposé à l'intérieur du module.

Ce procédé n'utilisant que le rayonnement thermique comme vecteur de diffusion est doté d'une puissance de refroidissement très limitée de par le risque d'atteinte du point de rosée en surface du panneau et donc le risque de formation de condensation.

On connait également les poutres froides, ce procédé utilise un échangeur thermique qui, en contact avec l'air ambiant génère une induction et donc un flux d'air convectif. Les faibles vitesses du flux d'air induit permettent à ce procédé de bénéficier d'une performance satisfaisante mais uniquement en mode refroidissement.

On connaît enfin le dispositif Barrisol Clim^{®} décrit dans le document WO 2018/037184 A1 (Jean- Marc SCHERRER [FR] ; Damien LANG [FR]).

Ce dispositif, à l'inverse des procédés précédemment cités, utilise à la fois la convection et le rayonnement pour diffuser la puissance thermique. Très confortable en mode chauffage comme en mode refroidissement grâce à sa diffusion d'air pariétale (le long des parois du local) il évite les phénomènes de courant d'air et permet de bénéficier d'une très bonne homogénéité des températures au sein du volume d'occupation du local. Il nécessite toutefois d'être installé sur l'ensemble de la surface du plafond du local desservi autorisant ainsi une flexibilité réduite dans des bâtiments où les locaux peuvent être amenés à être souvent redéfinis via des changements de cloisonnement comme, par exemple, les plateaux de bureaux.

Par ailleurs, US 2020/003450 (A1) (SURMINSKI DAVID MARK [CA] et AL) décrit un diffuseur à flux laminaire avec éclairage intégré ayant un cadre pour supporter un plénum d'air et un boîtier inférieur. Le plénum d'air reçoit l'air conditionné d'une source d'air conditionné. Le boîtier inférieur est fixé au bas du plénum. Un registre à plaque d'ouverture installé sous le plénum supérieur régule le flux d'air du plénum à travers le diffuseur à flux laminaire. Une face de diffuseur perforée transparente ou translucide forme la sortie du boîtier inférieur vers la pièce du dessous. Des bandes LED sont positionnées autour de la périphérie intérieure du boîtier inférieur. Un panneau réflecteur perforé est positionné en dessous de l'amortisseur de plaque d'ouverture et au-dessus des bandes LED pour diffuser la lumière des bandes LED à travers la face de diffuseur perforée.

Quant à lui, JP H02 68445 (A) (DIESEL KIKI CO) a pour but d'éliminer une alimentation d'entraînement, de réduire le nombre de pièces et de permettre une prévention d'un bruit d'entraînement du moteur à effectuer par un procédé dans lequel une pièce thermosensible est formée par un alliage d'occlusion d'hydrogène, un actionneur est actionné par un hydrogène pression. Lorsqu'une température de l'air soufflé à l'intérieur d'un conduit de soufflage d'air est élevée, l'hydrogène est évacué d'un alliage d'occlusion d'hydrogène, de sorte qu'une pression d'hydrogène à l'intérieur d'un tuyau et d'un actionneur est augmentée. L'actionneur constitué de soufflets est étendu du fait de cette augmentation de la pression d'hydrogène, une tige est déplacée vers le haut et chacun des volets est réglé pour être dirigé vers le bas. A son tour, lorsque la température de l'air soufflé à l'intérieur du conduit est basse, l'hydrogène est absorbé dans l'alliage d'occlusion d'hydrogène, de sorte que la pression hydraulique à l'intérieur du tuyau ou de l'actionneur diminue et ainsi l'actionneur est rétracté et la tige est déplacé vers le bas. Chacun des volets est disposé vers le haut. A une température intermédiaire entre une température élevée et une température basse, un angle de chacun des volets est commandé linéairement en réponse à une caractéristique d'absorption et de décharge d'hydrogène de l'alliage d'occlusion d'hydrogène.

US 3,937,133 A (BERTIN MANNIE et AL) décrit une sortie pour air conditionné ayant une pluralité de modules interconnectés établissant ses parois latérales qui supportent un fond fermé et par lesquelles la sortie est reliée à un cadre de montage. Chaque module a un cadre de support constitué d'éléments latéraux supérieurs et inférieurs et d'éléments d'extrémité, chacun d'une longueur d'une extrusion fournissant une paroi externe et une paroi disposée vers l'intérieur. Des moyens sont prévus pour interconnecter les cadres les uns aux autres verticalement ou latéralement dans le même plan ou à angle droit de manière à fournir des joints étanches à l'air.

D'une façon générale et de sorte à concilier une importante puissance de refroidissement ainsi qu'un bon confort thermique (absence de courants d'air et homogénéité de la température dans le local), il est nécessaire de bénéficier d'un dispositif autorisant la diffusion thermique à la fois par rayonnement et par convection (soufflage d'air vers le local).

En ce qui concerne la puissance diffusée par convection thermique, il est important de diffuser l'air de refroidissement parallèlement au plafond et à faible vitesse de sorte à éviter les phénomènes de courant d'air.

L'air de chauffage doit, quant à lui, être diffusé en direction du sol du local et à une vitesse plus importante de sorte à lui assurer suffisamment de portée pour éviter les phénomènes de stratification.

Enfin et hormis le dispositif Barrisol Clim^{®} précédemment cité qui présente toutefois l'inconvénient de devoir être installé sur l'intégralité de la surface de plafond du local, les systèmes de diffusion utilisent soit la convection thermique soit le rayonnement thermique comme vecteur de diffusion de la puissance thermique nécessaire au chauffage et au refroidissement du local ce qui ne leur permet pas de concilier une puissance importante de refroidissement et un confort thermique satisfaisant.

### Brève description de l'invention

La présente invention se propose de palier à ces inconvénients en proposant un système modulaire d'ilots permettant le chauffage, le refroidissement et la ventilation de locaux (habitations, appartements, immeubles, usines, salles de sport, écoles, hôpitaux, etc..) tout en assurant un excellent confort thermique (absence de courant d'air et homogénéité de température au sein du volume d'occupation) en chauffage comme en refroidissement ; le système modulaire d'ilots n'ayant pas nécessité d'être positionné contre les parois verticales et permettant ainsi de n'être fixé que sur une partie de la surface du plafond.

Un des buts de la présente invention est de proposer un système rayonnant et convectif permettant de chauffer ou de rafraîchir le local avec une très grande efficacité, de fortes puissances thermiques admissibles et un excellent confort thermique découlant d'une homogénéité des températures et de l'absence de courants d'air.

En particulier, l'invention concerne un système automatique de diffuseur plafonnier d'un local selon la revendication 1. Notamment, ledit système étant adapté au chauffage, au refroidissement et à la ventilation dudit local par rayonnement et convection thermique, ledit système comprenant au moins un ilot modulaire destiné à être accroché au plafond du local, ledit ilot modulaire comprenant:
un cadre périphérique doté d'au moins une ligne d'accroche d'un élément de diffusion comme une toile tendue située dans sa partie inférieure opposée au plafond; sur l'une ou plusieurs de ses faces ledit cadre périphérique comprend une fente de soufflage d'air vers le local ;
un élément de diffusion comme une toile tendue, accroché sur la ligne d'accroche du cadre périphérique, visible depuis le local et formant la face inférieure horizontale dudit ilot modulaire;
un capot formant la face supérieure de l'ilot modulaire faisant face au plafond;
un piquage de connexion de soufflage d'air fixé au capot de l'ilot modulaire et permettant l'injection d'air traité dans le volume intérieur de l'ilot modulaire;
un canal de déflecteurs articulés formé par un déflecteur articulé supérieur et un déflecteur articulé inférieur, fixé au cadre périphérique au niveau de la fente de soufflage d'air et permettant d'orienter l'air soufflé sous un angle définit par rapport au plafond variant de 0°, à savoir parallèle au plafond lorsque de l'air froid est soufflé dans l'ilot, à un maximum de 70° lorsque de l'air chaud est soufflé dans l'ilot modulaire;
un moyen d'actionnement thermostatique permettant d'actionner ledit canal de déflecteurs articulés par l'intermédiaire d'un moyen d'actionnement des déflecteurs comme une tringle d'actionnement et conférant au canal un angle de soufflage dépendant de la température de l'air traité injecté dans l'ilot modulaire, ledit moyen d'actionnement thermostatique comprenant un piston dont la course de sortie dépend de la température d'air dans laquelle ledit moyen d'actionnement thermostatique est immergé ;
un ressort de rappel permettant d'exercer une force opposée à la course du piston dudit moyen d'actionnement thermostatique et ainsi de le faire revenir à sa course minimale lorsque de l'air froid est soufflé dans l'ilot modulaire, caractérisé en ce que ledit canal de déflecteurs articulés comporte un moyen articulé du maintien du parallélisme positionné dans ledit canal et reliant les déflecteurs articulés supérieurs et inférieurs aux points d'articulations B et C respectivement, lesdits déflecteurs articulés supérieurs et inférieurs fixés au cadre périphérique au niveau des point d'articulations A et D décrivant avec les points d'articulations B et C dudit moyen articulé du maintien du parallélisme un parallélogramme A-B-C-D imposant un parallélisme de ses côtés opposés.

L'invention propose également un ilot modulaire destiné au chauffage, au refroidissement et à la ventilation d'un local par rayonnement et convection thermique selon la revendication 14. Notamment, ledit ilot modulaire pouvant être suspendu au plafond d'un local, cet ilot modulaire comprenant :
un cadre périphérique doté d'au moins une ligne d'accroche d'un élément de diffusion comme une toile tendue située dans sa partie inférieure opposée au plafond; sur l'une ou plusieurs de ses faces ledit cadre périphérique comprend une fente de soufflage d'air vers le local ;
un élément de diffusion comme une toile tendue, accroché sur la ligne d'accroche du cadre périphérique, visible depuis le local et formant la face inférieure horizontale dudit ilot modulaire;
un capot formant la face supérieure de l'ilot modulaire faisant face au plafond;
un piquage de connexion de soufflage d'air fixé au capot de l'ilot modulaire et permettant l'injection d'air traité dans le volume intérieur de l'ilot modulaire;
un canal de déflecteurs articulés formé par un déflecteur articulé supérieur et un déflecteur articulé inférieur, fixé au cadre périphérique au niveau de la fente de soufflage d'air et permettant d'orienter l'air soufflé sous un angle définit par rapport au plafond variant de 0°, à savoir parallèle au plafond lorsque de l'air froid est soufflé dans l'ilot, à un maximum de 70° lorsque de l'air chaud est soufflé dans l'ilot modulaire;
un moyen d'actionnement thermostatique permettant d'actionner ledit canal de déflecteurs articulés par l'intermédiaire d'un moyen d'actionnement des déflecteurs comme une tringle d'actionnement et conférant au canal un angle de soufflage dépendant de la température de l'air traité injecté dans l'ilot modulaire, ledit moyen d'actionnement thermostatique comprenant un piston dont la course de sortie dépend de la température d'air dans laquelle ledit moyen d'actionnement thermostatique est immergé ;
un ressort de rappel permettant d'exercer une force opposée à la course du piston dudit moyen d'actionnement thermostatique et ainsi de le faire revenir à sa course minimale lorsque de l'air froid est soufflé dans l'ilot modulaire, caractérisé en ce que ledit canal de déflecteurs articulés comporte un moyen articulé du maintien du parallélisme positionné dans ledit canal et reliant les déflecteurs articulés supérieurs et inférieurs aux points d'articulations B et C respectivement, lesdits déflecteurs articulés supérieurs et inférieurs fixés au cadre périphérique au niveau des point d'articulations A et D décrivant avec les points d'articulations B et C dudit moyen articulé du maintien du parallélisme un parallélogramme A-B-C-D imposant un parallélisme de ses côtés opposés.

D'autres avantages inattendus de la composition selon l'invention apparaîtront à la lecture de la description détaillée et des exemples de réalisation de l'invention.

### Brève description des figures

Des exemples de mise en oeuvre de l'invention sont indiqués dans la description illustrée par les figures annexées dans lesquelles :
- La figure 1 illustre un exemple d'ilot modulaire, selon l'invention;
- La figure 2 illustre une coupe de détail transversale d'un ilot modulaire lors d'un fonctionnement en conditions nominales de refroidissement;
- La figure 3 illustre une coupe de détail transversale d'un ilot modulaire fonctionnant en conditions nominales de chauffage;
- La figure 4 illustre une coupe de détail transversale d'un ilot modulaire fonctionnant en conditions intermédiaires de chauffage ou de refroidissement ;
- La figure 5 illustre une coupe longitudinale d'un ilot modulaire.
- La figure 6 illustre une perspective de 2 ilots modulaires accolés l'un à l'autre.
- La figure 7 illustre une vue de dessus de 2 ilots modulaires accolés l'un à l'autre.

### Description détaillée de l'invention

Comme évoqué précédemment le meilleur confort thermique au sein d'un local est atteint lorsqu'il est possible de diffuser la puissance thermique nécessaire au chauffage et au refroidissement de ce dernier via une combinaison de rayonnement et de convection thermique.

Par ailleurs la puissance convective diffusée peut être source d'inconfort (courant d'air) ou d'inefficacité (stratification) si l'air soufflé n'est pas orienté en fonction de sa température. De plus l'air chaud nécessite un soufflage à vitesse importante de sorte à bénéficier de suffisamment d'énergie cinétique pour atteindre le sol du local contrairement à l'air froid, plus dense que l'air ambiant, qui tombe naturellement vers le sol du local et qui se doit d'être soufflé à de faibles vitesses de sorte à éviter les phénomènes de courant d'air.

Enfin bon nombre de bâtiments ou locaux, comme les espaces de bureaux, nécessitent une flexibilité autorisant la modularité des espaces souvent sujets à réaménagements via des modifications de cloisonnement.

L'invention ainsi décrite se propose de répondre à l'ensemble de ces contraintes par le biais d'ilots modulaires, travaillant en rayonnement et convection thermique, capables d'adapter automatiquement (donc sans action de l'usager) l'orientation et la vitesse du flux d'air soufflé vers le local, l'ilot modulaire ou l'ensemble d'ilots modulaires n'encombrant qu'une partie de la surface du plafond sans nécessité d'être accolé aux parois verticales.

Bien que des méthodes et des matériaux similaires ou équivalents à ceux décrits ici puissent être utilisés dans la pratique, des méthodes et des matériaux appropriés sont décrits ci-dessous. Toutes les publications, demandes de brevet, brevets et autres références mentionnées ici sont incorporées par référence dans leur intégralité. De plus, les matériaux, les méthodes et les modes de réalisations décrits sont uniquement illustratifs et ne sont pas destinés à être limitatifs.

En cas de conflit, la présente description, y compris les définitions, prévaudra.

Sauf définition contraire, tous les termes techniques et scientifiques utilisés dans le présent document ont la même signification que celle généralement comprise par l'homme du métier auquel le sujet appartient. Telles qu'utilisées ici, les définitions suivantes sont fournies afin de faciliter la compréhension de la présente invention.

Le terme «comprendre ou comprend» est généralement utilisé dans le sens d'inclure, c'est-à-dire de permettre la présence d'une ou plusieurs caractéristiques ou composants.

Tel qu'utilisé dans la description et les revendications, les formes singulières « un », « une » et « le », « la » incluent des références plurielles, sauf indication contraire du contexte.

Le terme « air traité » signifie un air refroidi ou réchauffé (de sorte à assurer les besoins de refroidissement ou de chauffage d'un local) et doté d'un apport d'air neuf extérieur de sorte à assurer la ventilation d'air hygiénique du local.

En règle générale, il est entendu par « air froid » une température allant jusqu'à 20°C et « air chaud » toute température située au-delà de 20°C.

La présente invention se propose de fournir un système automatique de diffuseur plafonnier d'un local, ledit système étant adapté au chauffage, au refroidissement et à la ventilation dudit local par rayonnement et convection thermique, ledit système comprenant au moins un ilot modulaire destiné à être accroché au plafond du local, ledit ilot modulaire comprenant:
un cadre périphérique (1) doté d'au moins une ligne d'accroche d'un élément de diffusion comme une toile tendue (8) située dans sa partie inférieure opposée au plafond; sur l'une ou plusieurs de ses faces ledit cadre périphérique (1) comprend une fente de soufflage d'air (2) vers le local ;
un élément de diffusion comme une toile tendue (8), accroché sur la ligne d'accroche du cadre périphérique, visible depuis le local et formant la face inférieure horizontale dudit ilot modulaire;
un capot (19) formant la face supérieure de l'ilot modulaire faisant face au plafond;
un piquage de connexion de soufflage d'air (4) fixé au capot (18) de l'ilot modulaire et permettant l'injection d'air traité dans le volume intérieur de l'ilot modulaire;
un canal de déflecteurs articulés (10, 11) formé par un déflecteur articulé supérieur (11) et un déflecteur articulé inférieur (10), fixé au cadre périphérique (1) au niveau de la fente de soufflage d'air (2) et permettant d'orienter l'air soufflé sous un angle définit par rapport au plafond variant de 0°, à savoir parallèle au plafond lorsque de l'air froid est soufflé dans l'ilot, à un maximum de 70° lorsque de l'air chaud est soufflé dans l'ilot modulaire;
un moyen d'actionnement thermostatique (13) permettant d'actionner ledit canal de déflecteurs articulés (10, 11) par l'intermédiaire d'un moyen d'actionnement des déflecteurs comme une tringle d'actionnement (14) et conférant au canal un angle de soufflage dépendant de la température de l'air traité injecté dans l'ilot modulaire, ledit moyen d'actionnement thermostatique (13) comprenant un piston dont la course de sortie dépend de la température d'air dans laquelle ledit moyen d'actionnement thermostatique (13) est immergé ;
un ressort de rappel (15) permettant d'exercer une force opposée à la course du piston dudit moyen d'actionnement thermostatique (13) et ainsi de le faire revenir à sa course minimale lorsque de l'air froid est soufflé dans l'ilot modulaire, et où,
ledit canal de déflecteurs articulés (10, 11) comporte un moyen articulé du maintien du parallélisme (12) positionné dans ledit canal et reliant les déflecteurs articulés supérieurs et inférieurs (11 et 10) aux points d'articulations B et C respectivement, lesdits déflecteurs articulés supérieurs et inférieurs (11 et 10) fixés au cadre périphérique (1) au niveau des point d'articulations A et D décrivant avec les points d'articulations B et C dudit moyen articulé du maintien du parallélisme (12) un parallélogramme A-B-C-D imposant un parallélisme de ses côtés opposés.

Selon un mode de réalisation de l'invention, ledit système automatique est configuré pour que:
lorsque de l'air chaud est soufflé dans l'ilot modulaire, la section du canal de déflecteurs articulés (10, 11) formé entre le déflecteur articulé inférieur (10) et supérieur (11) diminue lorsque l'inclinaison de ces derniers augmente par rapport à un plan horizontal générant une plus grande vitesse d'air soufflé propice au mode chauffage ;
lorsque de l'air froid est soufflé dans l'îlot modulaire, la section du canal de déflecteurs articulés (10, 11) formée entre le déflecteur articulé inférieur (10) et supérieur (11) augmente allant jusqu'à une section du canal maximale lorsque les deux déflecteurs articulés (10, 11) sont en position horizontale générant une faible vitesse d'air propice au mode refroidissement.

De préférence, ledit ilot modulaire est en outre doté d'un isolant acoustique (16) ainsi que dudit élément de diffusion comme une toile tendue (8) optionnellement micro perforée, permettant le traitement acoustique du local.

Avantageusement, ledit système automatique de diffuseur plafonnier et de traitement acoustique comprend en outre un piquage de connexion d'aspiration d'air (3) fixé au capot supérieur (19) de l'ilot modulaire et communiquant avec un caisson d'aspiration (18) doté d'un filtre (6) aspirant l'air ambiant du local depuis le capot supérieur (19) dudit ilot modulaire.

De préférence, ledit piquage de connexion d'aspiration d'air (3) est connecté à un conduit d'aspiration d'air de sorte à acheminer l'air ambiant du local vers une unité de climatisation extérieure tel qu'un ventilo-vecteur ou une centrale de traitement d'air à injecter.

Avantageusement, l'air traité injecté dans le volume intérieur de l'ilot modulaire par l'intermédiaire du piquage de connexion de soufflage d'air (4) correspond à de l'air ambiant chauffé ou refroidi et optionnellement mélangé à de l'air neuf de ventilation.

Selon un mode de réalisation de l'invention, ledit moyen d'actionnement thermostatique (13) déploie une course de son piston proportionnelle à la température de l'air traité injecté dans l'ilot modulaire.

Suivant un autre mode de réalisation, ledit moyen d'actionnement des déflecteurs (14) reliant le moyen d'actionnement thermostatique (13) au canal de déflecteurs articulés (10, 11) est fixé au déflecteur articulé supérieur (11) soumettant ainsi ledit canal de déflecteurs articulés (10, 11) à un angle dépendant de la température d'air traité injecté dans l'ilot modulaire.

Avantageusement, l'ilot modulaire est en outre doté d'au moins une source lumineuse (17) fixée à l'intérieur de l'ilot modulaire et autorisant l'éclairement du local, la lumière générée par la source lumineuse (17) étant répartie sur l'élément de diffusion, comme une toile tendue (8) visible depuis le local.

Suivant un mode préféré de réalisation, l'ilot modulaire est en outre doté d'un élément de diffusion de la lumière comme une toile tendue (9), ainsi que d'une ligne d'accroche supérieure du cadre périphérique (1) permettant d'accrocher l'élément de diffusion de la lumière (9) situé en contrebas de la source lumineuse (17).

Avantageusement, ledit déflecteur articulé inférieur (10) fait office de barrière à la lumière afin de ne pas rendre visible la source lumineuse (17) et / ou d'interdire la sortie de lumière par la fente de soufflage (2).

Selon un autre mode de réalisation, ledit ilot modulaire comprend des suspentes d'accroches (7) ou un autre moyen de fixation permettant sa fixation au plafond du local.

Suivant un mode de réalisation préféré, ledit moyen d'actionnement thermostatique (13) est un vérin.

Selon un mode de réalisation de l'invention, il est prévu que plusieurs ilots modulaires soient accolés l'un à l'autre permettant à l'air traité de circuler d'un ilot modulaire à l'autre par l'intermédiaire d'une fente de raccordement inter module (5) disposée sur les petits côtés (23 et 24) du cadre périphérique (1) de chaque ilot modulaire.

Un autre objet de l'invention est de fournir un Ilot modulaire destiné au chauffage, au refroidissement et à la ventilation d'un local par rayonnement et convection thermique, ledit ilot modulaire pouvant être suspendu au plafond d'un local, ledit ilot modulaire comprenant :
un cadre périphérique (1) doté d'au moins une ligne d'accroche d'un élément de diffusion comme une toile tendue (8) située dans sa partie inférieure opposée au plafond; sur l'une ou plusieurs de ses faces ledit cadre périphérique (1) comprend une fente de soufflage d'air (2) vers le local ;
un élément de diffusion comme une toile tendue (8), accroché sur la ligne d'accroche du cadre périphérique, visible depuis le local et formant la face inférieure horizontale dudit ilot modulaire;
un capot (19) formant la face supérieure de l'ilot modulaire faisant face au plafond;
un piquage de connexion de soufflage d'air (4) fixé au capot (18) de l'ilot modulaire et permettant l'injection d'air traité dans le volume intérieur de l'ilot modulaire;
un canal de déflecteurs articulés (10, 11) formé par un déflecteur articulé supérieur (11) et un déflecteur articulé inférieur (10), fixé au cadre périphérique (1) au niveau de la fente de soufflage d'air (2) et permettant d'orienter l'air soufflé sous un angle définit par rapport au plafond variant de 0°, à savoir parallèle au plafond lorsque de l'air froid est soufflé dans l'ilot, à un maximum de 70° lorsque de l'air chaud est soufflé dans l'ilot modulaire;
un moyen d'actionnement thermostatique (13) permettant d'actionner ledit canal de déflecteurs articulés (10, 11) par l'intermédiaire d'un moyen d'actionnement des déflecteurs comme une tringle d'actionnement (14) et conférant au canal un angle de soufflage dépendant de la température de l'air traité injecté dans l'ilot modulaire, ledit moyen d'actionnement thermostatique (13) comprenant un piston dont la course de sortie dépend de la température d'air dans laquelle ledit moyen d'actionnement thermostatique (13) est immergé ;
un ressort de rappel (15) permettant d'exercer une force opposée à la course du piston dudit moyen d'actionnement thermostatique (13) et ainsi de le faire revenir à sa course minimale lorsque de l'air froid est soufflé dans l'ilot modulaire, et où,
ledit canal de déflecteurs articulés (10, 11) comporte un moyen articulé du maintien du parallélisme (12) positionné dans ledit canal et reliant les déflecteurs articulés supérieurs et inférieurs (11 et 10) aux points d'articulations B et C respectivement, lesdits déflecteurs articulés supérieurs et inférieurs (11 et 10) fixés au cadre périphérique (1) au niveau des point d'articulations A et D décrivant avec les points d'articulations B et C dudit moyen articulé du maintien du parallélisme (12) un parallélogramme A-B-C-D imposant un parallélisme de ses côtés opposés.

L'invention telle que décrite, présente notamment l'avantage d'autoriser une diffusion thermique vers le local desservi à la fois en rayonnement et en convection. En effet sous l'effet du flux d'air traité (chaud ou froid) injecté dans l'ilot modulaire la surface diffusante (8) (idéalement une toile tendue) va se réchauffer ou se refroidir de sorte à générer un rayonnement thermique vers le local. Par ailleurs, l'air traité injecté dans l'ilot modulaire, après avoir cédé une partie de son énergie thermique à surface diffusante, va ressortir par la (ou les) fente(s) de soufflage (2) occasionnant ainsi une diffusion par convection thermique vers le local (pièce à traiter).

Par ailleurs, grâce au moyen d'actionnement thermostatique (13) (par exemple un vérin thermostatique) sur le canal articulé de déflecteurs (10, 11), cette solution permet une orientation du flux d'air soufflé par la fente (2) (puissance convective) dépendante de la température du flux d'air traité, ainsi lorsque de l'air froid est injecté dans l'ilot modulaire (en mode refroidissement) il sera soufflé de façon parallèle au plafond, idéalement à 0°, (course minimale du moyen d'actionnement thermostatique (13)) ; à l'inverse lorsque de l'air chaud est injecté dans l'ilot modulaire (en mode chauffage), il sera soufflé en direction du local (idéalement à 45°) de sorte à éliminer les phénomènes de stratification.

Enfin, la géométrie utilisée basée sur une articulation (générant idéalement un parallélogramme au niveau des déflecteurs), permet une variation de la section de la fente de soufflage (2), ainsi en mode refroidissement les déflecteurs (ou ailettes) en position horizontale génèrent la section maximale de la fente (2) et donc des vitesses d'air faibles ; à l'inverse en mode chauffage la section de la fente (2) est réduite au maximum augmentant ainsi la vitesse de l'air soufflé et donc la portée du flux d'air.

Le système selon l'invention permet d'agir sur la fente de soufflage d'air (2) et donc sur le canal articulé de déflecteurs (10, 11) de façon à diriger son flux et de faire varier sa section.

### DESCRIPTION DETAILLEE DES FIGURES

En particulier, il est proposé à la figure 1, un élément d'ilot modulaire pour le chauffage et/ou le rafraîchissement et la ventilation d'un local de bâtiment, l'élément ilot modulaire une fois suspendu audit plafond par l'intermédiaire de suspentes (7) comprend :
un piquage de connexion (3) permettant la connexion à un conduit d'aspiration d'air de sorte à acheminer l'air ambiant du local vers une unité de climatisation, par exemple un ventilo-vecteur ou une centrale de traitement d'air ;
l'air aspiré depuis le local transitant idéalement à travers un filtre (6) via par exemple un caisson d'aspiration porte filtre étanche (18) fixé au capot supérieur (19) de l'ilot modulaire (voir figure 5);
une fois chauffé ou refroidi et optionnellement mélangé à de l'air neuf de ventilation (si l'îlot modulaire est également connecté au système de ventilation du local), l'air traité est injecté à l'intérieur du volume de l'ilot par l'intermédiaire d'un piquage de connexion du conduit de soufflage (4) ;
suivant la température de l'air traité injecté dans l'ilot, le vérin thermostatique (13) (ou tout autre matériel permettant de remplir le même usage) déploie une course de son piston proportionnelle à la température de l'air injecté (voir figures 2, 3 et 4).

Ainsi plus l'air est chaud plus la course est importante et inversement,
un ressort de rappel (15) permet d'opposer une force à la course du vérin thermostatique (13) de sorte à ramener celui-ci à sa course minimale lorsque de l'air froid est soufflé dans l'ilot ;
le vérin thermostatique (13) actionne un moyen d'actionnement des déflecteurs de soufflage d'air (14), comme par exemple une tringle d'actionnement (ou tringlerie), connecté au canal de déflecteurs articulés (10, 11), soumettant les déflecteurs (10, 11) à un angle dépendant de la température d'air traité injecté dans l'ilot modulaire;
quelle que soit leur angle, les déflecteurs articulés, idéalement 2 déflecteurs avec un supérieur et un inférieur (10 et 11) , fixés au cadre périphérique (1) restent parallèles grâce au moyen articulé de maintien du parallélisme des déflecteurs comme par exemple une tringle articulée (12) les reliant entre eux, en effet les points d'articulation entre les déflecteurs (idéalement 2 déflecteurs 10 et 11), le cadre périphérique (1) et le moyen articulé de maintien du parallélisme des déflecteurs (12) décrivent idéalement un parallélogramme A-B-C-D (voir figures 2, 3 et 4) ;
l'air traité, injecté dans l'ilot modulaire est ainsi soufflé vers le local, via la fente de soufflage (2) suivant un angle équivalent à celui des déflecteurs eux même actionnés par le vérin thermostatique (13) et s'adapte donc automatiquement de sorte à respecter l'inclinaison permettant l'atteinte du meilleur confort thermique ;
de par les caractéristiques de la géométrie adoptée par les déflecteurs, (idéalement un parallélogramme A-B-C-D) la section de passage d'air entre les déflecteurs (idéalement un déflecteur inférieur (10) et un déflecteur supérieur (11)) diminue lorsque l'inclinaison de ces derniers augmente par rapport à un plan horizontal, ainsi lors d'une injection d'air très froid (figure 2) la section de la fente est maximale (les déflecteurs étant idéalement en position horizontale) générant ainsi une faible vitesse d'air propice au confort en mode refroidissement. A l'inverse lorsque de l'air très chaud est soufflé au sein de l'ilot (figure 3) la section de la fente est minimale générant ainsi une plus grande vitesse d'air soufflé propice au mode chauffage.

L'invention ainsi décrite permet de faire varier à la fois l'angle sous lequel l'air traité est soufflé vers le local et la vitesse à laquelle ce dernier est soufflé et ce automatiquement en fonction de la température de l'air injecté dans l'ilot modulaire.

Avantageusement, l'ilot modulaire est doté d'un isolant acoustique (16) ainsi que d'un élément de diffusion (8) (par exemple une toile tendue) micro perforé, permettant ainsi le traitement acoustique du local.

De préférence, l'ilot est également doté d'un élément de diffusion de la lumière (idéalement une toile tendue) (9) ainsi que d'une source lumineuse (17) fixée par exemple à sa périphérie ou sur la face inférieure du capot (19) ou de l'isolant (16) autorisant l'éclairement du local via une lumière répartie sur l'élément de diffusion (8) (idéalement une toile tendue) visible depuis le local.

Avantageusement, le déflecteur articulé inférieur (11) fait office de barrière à la lumière de sorte à interdire la sortie de lumière par la fente de soufflage (2).

Selon un mode de réalisation particulier l'ilot modulaire décrit précédemment ne comprend pas de piquage d'aspiration d'air, de caisson et de dispositif de filtration de sorte à générer uniquement un soufflage d'air vers le local. Dans ce cas l'aspiration d'air est réalisée via un dispositif indépendant de la présente invention.

Selon un mode de réalisation particulier de l'invention, plusieurs ilots modulaires peuvent êtres accolés de sorte à générer une surface émettrice plus importante. Dans ce cas une fente de raccordement (5) disposée, par exemple, sur les petits côtés de chaque ilot modulaire permet à l'air traité, insufflé dans les ilots, de circuler d'un ilot modulaire à l'autre. Ces fentes de raccordement (5) peuvent bien entendu également être situées sur les grands côtés de l'ilot modulaire, dans ce cas les fentes de soufflage vers le local (2) se situeraient sur les petits cotés.

Pour ce faire, les fentes de raccordement de chaque ilot modulaire sont connectées entre elles, idéalement en accolant les ilots entre eux du côté de la face comprenant la fente de raccordement inter modules (5).

Lorsque plusieurs ilots modulaires sont accolés (voir figures 6 et 7), par exemple 2 ilots modulaires (20 et 21), leurs petits cotés mitoyens (23 et 24) sont dotés d'une fente de raccordement (5) permettant le passage de l'air traité d'un ilot modulaire à l'autre.

Les petits cotés situés aux extrémités de la structure obtenue (22 et 25) sont alors soit dépourvus de fente de raccordement (5), soit leur fente de raccordement (5) est obturée par tout moyen convenant à cet effet.

Bien entendu selon un autre mode de réalisation de l'invention, il est également prévu d'accoler plus de deux ilot modulaires entre eux, par exemple 3 ou 4 ou plus. Dans ce cas, les petits cotés situés aux extrémités de la structure obtenue (22 et 25) sont également pourvus de fente de raccordement (5).

Par contre, un ilot modulaire utilisé seul, donc non accolé à d'autres ilots modulaire sera dépourvu de fente de raccordement (5) sur ces petits cotés ou alors verra les fentes de raccordement de ses petits cotés obturées par tout moyen permettant de remplir cet usage.

### Numéros de références employés dans les figures:

1 : cadre périphérique de l'ilot modulaire
2 : fente de soufflage vers le local
3 : Piquage de connexion du conduit d'aspiration d'air
4 : Piquage de connexion du conduit de soufflage d'air
5 : Fente de raccordement inter modules
6 : Filtre
7 : suspente d'accroche de l'ilot modulaire
8 : élément de diffusion comme par exemple une toile tendue de finition visible depuis le local
9 : élément de diffusion de la lumière par exemple une toile tendue permettant la diffusion homogène de lumière en cas d'intégration de LEDs
10 : déflecteur articulé inférieur de soufflage d'air
11 : déflecteur articulé supérieur de soufflage d'air
12 : moyen articulé de maintien du parallélisme des déflecteurs comme par exemple une tringle articulée
13 : moyen d'actionnement thermostatique comme par exemple un vérin thermostatique
14 : moyen d'actionnement des déflecteurs de soufflage d'air comme par exemple une tringle d'actionnement
15 : ressort de rappel
16 : Isolant acoustique
17 : source de lumière LED
18 : caisson d'aspiration avec glissière porte filtre
19 : capot supérieur de l'ilot modulaire
20 : ilot modulaire 1 d'une composition d'ilots modulaire accolés
21 : ilot modulaire 2 d'une composition d'ilots modulaire accolés
22 : petit côté droit ilot modulaire 1
23 : petit côté gauche ilot modulaire 1
24 : petit côté droit ilot modulaire 2
25 : petit côté gauche ilot modulaire 2

## Revendications

1. Système automatique de diffuseur plafonnier d'un local, ledit système étant adapté au chauffage, au refroidissement et à la ventilation dudit local par rayonnement et convection thermique, ledit système comprenant au moins un ilot modulaire destiné à être accroché au plafond du local, ledit ilot modulaire comprenant:
un cadre périphérique (1) doté d'au moins une ligne d'accroche d'un élément de diffusion comme une toile tendue (8) située dans sa partie inférieure opposée au plafond; sur l'une ou plusieurs de ses faces ledit cadre périphérique (1) comprend une fente de soufflage d'air (2) vers le local ;
un élément de diffusion comme une toile tendue (8), accroché sur la ligne d'accroche du cadre périphérique, visible depuis le local et formant la face inférieure horizontale dudit ilot modulaire;
un capot supérieur (19) formant la face supérieure de l'ilot modulaire faisant face au plafond;
un piquage de connexion de soufflage d'air (4) fixé au caisson d'aspiration (18) de l'ilot modulaire et permettant l'injection d'air traité dans le volume intérieur de l'ilot modulaire;
**caractérisé en ce qu'**il comprend un canal de déflecteurs articulés (10, 11) formé par un déflecteur articulé supérieur (11) et un déflecteur articulé inférieur (10), fixé au cadre périphérique (1) au niveau de la fente de soufflage d'air (2) et permettant d'orienter l'air soufflé sous un angle définit par rapport au plafond variant de 0°, à savoir parallèle au plafond lorsque de l'air froid est soufflé dans l'ilot, à un maximum de 70° lorsque de l'air chaud est soufflé dans l'ilot modulaire;
un moyen d'actionnement thermostatique (13) permettant d'actionner ledit canal de déflecteurs articulés (10, 11) par l'intermédiaire d'un moyen d'actionnement des déflecteurs comme une tringle d'actionnement (14) et conférant au canal un angle de soufflage dépendant de la température de l'air traité injecté dans l'ilot modulaire, ledit moyen d'actionnement thermostatique (13) comprenant un piston dont la course de sortie dépend de la température d'air dans laquelle ledit moyen d'actionnement thermostatique (13) est immergé ;
un ressort de rappel (15) permettant d'exercer une force opposée à la course du piston dudit moyen d'actionnement thermostatique (13) et ainsi de le faire revenir à sa course minimale lorsque de l'air froid est soufflé dans l'ilot modulaire, et où ledit canal de déflecteurs articulés (10, 11) comporte un moyen articulé du maintien du parallélisme (12) positionné dans ledit canal et reliant les déflecteurs articulés supérieurs et inférieurs (11 et 10) aux points d'articulations B et C respectivement, lesdits déflecteurs articulés supérieurs et inférieurs (11 et 10) fixés au cadre périphérique (1) au niveau des point d'articulations A et D décrivant avec les points d'articulations B et C dudit moyen articulé du maintien du parallélisme (12) un parallélogramme A-B-C-D imposant un parallélisme de ses côtés opposés, et où ledit ilot modulaire comprend en outre un piquage de connexion d'aspiration d'air (3) fixé au capot supérieur (19) de l'ilot modulaire et communiquant avec un caisson d'aspiration (18) doté d'un filtre (6) aspirant l'air ambiant du local depuis le capot supérieur (19) dudit ilot modulaire.

2. Système automatique selon la revendication 1, **caractérisé en ce que** ledit système automatique est configuré pour que:
lorsque de l'air chaud est soufflé dans l'ilot modulaire, la section du canal de déflecteurs articulés (10, 11) formé entre le déflecteur articulé inférieur (10) et supérieur (11) diminue lorsque l'inclinaison de ces derniers augmente par rapport à un plan horizontal générant une plus grande vitesse d'air soufflé propice au mode chauffage ;
lorsque de l'air froid est soufflé dans l'îlot modulaire, la section du canal de déflecteurs articulés (10, 11) formée entre le déflecteur articulé inférieur (10) et supérieur (11) augmente allant jusqu'à une section du canal maximale lorsque les deux déflecteurs articulés (10, 11) sont en position horizontale générant une faible vitesse d'air propice au mode refroidissement.

3. Système automatique selon l'une quelconque des revendications précédentes, **caractérisé en ce que** l'ilot modulaire est en outre doté d'un isolant acoustique (16) ainsi que dudit élément de diffusion comme une toile tendue (8) optionnellement micro perforée, permettant le traitement acoustique du local.

4. Système automatique selon l'une quelconque des revendications précédentes, **caractérisé en ce que** le piquage de connexion d'aspiration d'air (3) est connecté à un conduit d'aspiration d'air de sorte à acheminer l'air ambiant du local vers une unité de climatisation extérieure tel qu'un ventilo-vecteur ou une centrale de traitement d'air à injecter.

5. Système automatique selon la revendication 4 , **caractérisé en ce que** l'air traité injecté dans le volume intérieur de l'ilot modulaire par l'intermédiaire du piquage de connexion de soufflage d'air (4) correspond à de l'air ambiant chauffé ou refroidi et optionnellement mélangé à de l'air neuf de ventilation.

6. Système automatique selon l'une quelconque des revendications précédentes, **caractérisé en ce que** ledit moyen d'actionnement thermostatique (13) déploie une course de son piston proportionnelle à la température de l'air traité injecté dans l'ilot modulaire.

7. Système automatique selon l'une quelconque des revendications précédentes, **caractérisé en ce que** ledit moyen d'actionnement des déflecteurs (14) reliant le moyen d'actionnement thermostatique (13) au canal de déflecteurs articulés (10, 11) est fixé au déflecteur articulé supérieur (11) soumettant ainsi ledit canal de déflecteurs articulés (10, 11) à un angle dépendant de la température d'air traité injecté dans l'ilot modulaire.

8. Système automatique selon l'une quelconque des revendications précédentes, **caractérisé en ce que** l'ilot modulaire est en outre doté d'au moins une source lumineuse (17) fixée à l'intérieur de l'ilot modulaire et autorisant l'éclairement du local, la lumière générée par la source lumineuse (17) étant répartie sur l'élément de diffusion, comme une toile tendue (8) visible depuis le local.

9. Système automatique selon la revendication 8, **caractérisé en ce que** l'ilot modulaire est en outre doté d'un élément de diffusion de la lumière comme une toile tendue (9), ainsi que d'une ligne d'accroche supérieure du cadre périphérique (1) permettant d'accrocher l'élément de diffusion de la lumière (9) situé en contrebas de la source lumineuse (17).

10. Système automatique selon l'une quelconques des revendications 8 et 9, **caractérisé en ce que** le déflecteur articulé inférieur (10) fait office de barrière à la lumière afin de ne pas rendre visible la source lumineuse (17) et / ou d'interdire la sortie de lumière par la fente de soufflage (2).

11. Système automatique selon l'une quelconques des revendications précédentes, **caractérisé en ce que** l'ilot modulaire comprend des suspentes d'accroches (7) ou un autre moyen de fixation permettant sa fixation au plafond du local.

12. Système automatique selon l'une quelconques des revendications précédentes, **caractérisé en ce que** le moyen d'actionnement thermostatique (13) est un vérin.

13. Système automatique selon l'une quelconques des revendications précédentes, **caractérisé en ce que** plusieurs ilots modulaires sont accolés l'un à l'autre permettant à l'air traité de circuler d'un ilot modulaire à l'autre par l'intermédiaire d'une fente de raccordement inter module (5) disposée sur les petits côtés (23 et 24) du cadre périphérique (1) de chaque ilot modulaire.

14. Ilot modulaire destiné au chauffage, au refroidissement et à la ventilation d'un local par rayonnement et convection thermique, ledit ilot modulaire pouvant être suspendu au plafond d'un local, ledit ilot modulaire comprenant :
un cadre périphérique (1) doté d'au moins une ligne d'accroche d'un élément de diffusion comme une toile tendue (8) située dans sa partie inférieure opposée au plafond; sur l'une ou plusieurs de ses faces ledit cadre périphérique (1) comprend une fente de soufflage d'air (2) vers le local ;
un élément de diffusion comme une toile tendue (8), accroché sur la ligne d'accroche du cadre périphérique, visible depuis le local et formant la face inférieure horizontale dudit ilot modulaire;
un capot supérieur (19) formant la face supérieure de l'ilot modulaire faisant face au plafond;
un piquage de connexion de soufflage d'air (4) fixé au caisson d'aspiration (18) de l'ilot modulaire et permettant l'injection d'air traité dans le volume intérieur de l'ilot modulaire;
**caractérisé en ce qu'**il comprend un canal de déflecteurs articulés (10, 11) formé par un déflecteur articulé supérieur (11) et un déflecteur articulé inférieur (10), fixé au cadre périphérique (1) au niveau de la fente de soufflage d'air (2) et permettant d'orienter l'air soufflé sous un angle définit par rapport au plafond variant de 0°, à savoir parallèle au plafond lorsque de l'air froid est soufflé dans l'ilot, à un maximum de 70° lorsque de l'air chaud est soufflé dans l'ilot modulaire;
un moyen d'actionnement thermostatique (13) permettant d'actionner ledit canal de déflecteurs articulés (10, 11) par l'intermédiaire d'un moyen d'actionnement des déflecteurs comme une tringle d'actionnement (14) et conférant au canal un angle de soufflage dépendant de la température de l'air traité injecté dans l'ilot modulaire, ledit moyen d'actionnement thermostatique (13) comprenant un piston dont la course de sortie dépend de la température d'air dans laquelle ledit moyen d'actionnement thermostatique (13) est immergé ;
un ressort de rappel (15) permettant d'exercer une force opposée à la course du piston dudit moyen d'actionnement thermostatique (13) et ainsi de le faire revenir à sa course minimale lorsque de l'air froid est soufflé dans l'ilot modulaire, et où ledit canal de déflecteurs articulés (10, 11) comporte un moyen articulé du maintien du parallélisme (12) positionné dans ledit canal et reliant les déflecteurs articulés supérieurs et inférieurs (11 et 10) aux points d'articulations B et C respectivement, lesdits déflecteurs articulés supérieurs et inférieurs (11 et 10) fixés au cadre périphérique (1) au niveau des point d'articulations A et D décrivant avec les points d'articulations B et C dudit moyen articulé du maintien du parallélisme (12) un parallélogramme A-B-C-D imposant un parallélisme de ses côtés opposés, et où ledit ilot modulaire comprend en outre un piquage de connexion d'aspiration d'air (3) fixé au capot supérieur (19) de l'ilot modulaire et communiquant avec un caisson d'aspiration (18) doté d'un filtre (6) aspirant l'air ambiant du local depuis le capot supérieur (19) dudit ilot modulaire.

## Patentansprüche

1. Automatisches Deckendiffusionssystem eines Raums, wobei das System zum Heizen, Kühlen und Belüften des Raums durch Wärmestrahlung und -konvektion angepasst ist, das System umfassend mindestens eine Modulinsel, die dazu bestimmt ist, an der Decke des Raums aufgehängt zu werden, die Modulinsel umfassend:
einen Umfangsrahmen (1), der mit mindestens einer Aufhängelinie eines Diffusionselements, wie beispielsweise ein gespanntes Tuch (8), versehen ist, das sich in seinem unteren Teil gegenüber der Decke befindet; wobei der Umfangsrahmen (1) auf einer oder mehreren seiner Seiten einen Blasluftschlitz (2) in den Raum umfasst;
ein Diffusionselement, wie beispielsweise ein gespanntes Tuch (8), das an der Aufhängelinie des Umfangsrahmens aufgehängt ist, das von dem Raum aus sichtbar ist und die horizontale Unterseite der Modulinsel bildet; eine obere Abdeckung (19), die die Oberseite der Modulinsel bildet, die der Decke zugewandt ist;
einen Blasluftverbindungsstutzen (4), der an dem Ansaugkasten (18) der Modulinsel befestigt ist und das Einleiten von behandelter Luft in das Innenvolumen der Modulinsel ermöglicht;
**dadurch gekennzeichnet, dass** es einen Kanal aus gelenkigen Deflektoren (10, 11) umfasst, der von einem oberen gelenkigen Deflektor (11) und einem unteren gelenkigen Deflektor (10) gebildet ist, der an dem Umfangsrahmen (1) auf Höhe des Blasluftschlitzes (2) befestigt ist und es ermöglicht, die Blasluft in einem Winkel definiert in Bezug auf die Decke auszurichten, der von 0°, d. h. parallel zu der Decke, wenn kalte Luft in die Insel geblasen wird, bis zu einem Maximum von 70°, wenn warme Luft in die Modulinsel geblasen wird, reicht;
eine thermostatische Betätigungseinrichtung (13), die es ermöglicht, den Kanal aus gelenkigen Deflektoren (10, 11) über eine Deflektorbetätigungseinrichtung, wie beispielsweise eine Betätigungsstange (14) zu betätigen, und dem Kanal einen Blaswinkel zu verleihen, der von der Temperatur der behandelten Luft abhängt, die in die Modulinsel eingeleitet wird, die thermostatische Betätigungseinrichtung (13) umfassend einen Kolben, dessen Auslasshub von der Temperatur der Luft abhängt, in die die thermostatische Betätigungseinrichtung (13) eingetaucht ist;
eine Rückholfeder (15), die es ermöglicht, eine Kraft auszuüben, die dem Hub des Kolbens der thermostatischen Betätigungseinrichtung (13) entgegengesetzt ist, und ihn so in seinen minimalen Hub zurückzubringen, wenn kalte Luft in die Modulinsel geblasen wird, und wobei der Kanal aus gelenkigen Deflektoren (10, 11) eine gelenkige Einrichtung zum Aufrechterhalten der Parallelität (12) aufweist, das in dem Kanal positioniert ist und den oberen und den unteren gelenkigen Deflektor (11 und 10) an den Gelenkpunkten B bzw. C verbindet, wobei der obere und der untere gelenkige Deflektor (11 und 10) auf Höhe der Gelenkpunkte A und D an dem Umfangsrahmen (1) befestigt sind und mit den Gelenkpunkten B und C der gelenkigen Einrichtung zum Aufrechterhalten der Parallelität (12) ein Parallelogramm A-B-C-D beschreiben, das eine Parallelität ihrer gegenüberliegenden Seiten auferlegt, und wobei die Modulinsel ferner einen Luftansaugverbindungsstutzen (3) umfasst, der an der oberen Abdeckung (19) der Modulinsel befestigt ist und mit einem Ansaugkasten (18) in Verbindung ist, der mit einem Filter (6) versehen ist, der die Umgebungsluft des Raums von der oberen Abdeckung (19) der Modulinsel ansaugt.

2. Automatisches System nach Anspruch 1, **dadurch gekennzeichnet, dass** das automatische System zu Folgendem konfiguriert ist:
wenn warme Luft in die Modulinsel geblasen wird, wird der Querschnitt des Kanals aus gelenkigen Deflektoren (10, 11), der zwischen dem unteren (10) und dem oberen (11) Deflektor gebildet ist, verringert, wenn die Neigung der Deflektoren in Bezug auf eine horizontale Ebene zunimmt, wodurch eine höhere Geschwindigkeit der geblasenen Luft erzeugt wird, die den Heizmodus begünstigt;
wenn kalte Luft in die Modulinsel geblasen wird, wird der Querschnitt des Kanals aus gelenkigen Deflektoren (10, 11), der zwischen dem unteren (10) und dem oberen (11) gelenkigen Deflektor gebildet ist, bis auf einen maximalen Kanalquerschnitt erhöht, wenn die zwei gelenkigen Deflektoren (10, 11) in horizontaler Position sind, wodurch eine niedrige Luftgeschwindigkeit erzeugt wird, die den Kühlmodus begünstigt.

3. Automatisches System nach einem der vorherigen Ansprüche, **dadurch gekennzeichnet, dass** die Modulinsel ferner mit einer akustischen Isolierung (16) sowie dem genannten Diffusionselement, wie beispielsweise ein optional mikroperforiertes gespanntes Tuch (8) versehen ist, das die akustische Behandlung des Raums ermöglicht.

4. Automatisches System nach einem der vorherigen Ansprüche, **dadurch gekennzeichnet, dass** der Luftansaugverbindungsstutzen (3) mit einer Luftansaugleitung verbunden ist, um die Umgebungsluft des Raums zu einer externen Klimatisierungseinheit, wie beispielsweise einem Ventilator-Konvektor oder einer Aufbereitungszentrale für einzuleitende Luft zu leiten.

5. Automatisches System nach Anspruch 4, **dadurch gekennzeichnet, dass** die aufbereitete Luft, die über den Blasluftverbindungsstutzen (4) in das Innenvolumen der Modulinsel eingeleitet wird, erwärmter oder gekühlter Raumluft entspricht und optional mit frischer Lüftungsluft gemischt ist.

6. Automatisches System nach einem der vorherigen Ansprüche, **dadurch gekennzeichnet, dass** die thermostatische Betätigungseinrichtung (13) einen Hub seines Kolbens entfaltet, der proportional zu der Temperatur der aufbereiteten Luft ist, die in die Modulinsel eingeleitet wird.

7. Automatisches System nach einem der vorherigen Ansprüche, **dadurch gekennzeichnet, dass** die Deflektorbetätigungseinrichtung (14), das die thermostatische Betätigungseinrichtung (13) mit dem Kanal aus gelenkigen Deflektoren (10, 11) verbindet, an dem oberen gelenkigen Deflektor (11) befestigt ist, wodurch der Kanal aus gelenkigen Deflektoren (10, 11) einem Winkel unterzogen wird, der von der Temperatur der aufbereiteten Luft abhängt, die in die Modulinsel eingeleitet wird.

8. Automatisches System nach einem der vorherigen Ansprüche, **dadurch gekennzeichnet, dass** die Modulinsel ferner mit mindestens einer Lichtquelle (17) versehen ist, die im Inneren der Modulinsel befestigt ist und die Beleuchtung des Raums zulässt, wobei das von der Lichtquelle (17) erzeugte Licht über das Diffusionselement, wie beispielsweise ein gespanntes Tuch (8), das von dem Raum aus sichtbar ist, verteilt wird.

9. Automatisches System nach Anspruch 8, **dadurch gekennzeichnet, dass** die Modulinsel ferner mit einem Diffusionselement des Lichts versehen ist, wie beispielsweise ein gespanntes Tuch (9), sowie mit einer oberen Aufhängelinie des Umfangsrahmens (1), die es ermöglicht, das Diffusionselement des Lichts (9), das sich unterhalb der Lichtquelle (17) befindet, aufzuhängen.

10. Automatisches System nach einem der Ansprüche 8 oder 9, **dadurch gekennzeichnet, dass** der untere gelenkige Deflektor (10) als Lichtbarriere dient, um die Lichtquelle (17) nicht sichtbar zu machen und/oder den Lichtauslass durch den Blasschlitz (2) zu verhindern.

11. Automatisches System nach einem der vorherigen Ansprüche, **dadurch gekennzeichnet, dass** die Modulinsel Aufhängungen (7) oder eine andere Befestigungseinrichtung umfasst, die ihre Befestigung an der Decke des Raums ermöglicht.

12. Automatisches System nach einem der vorherigen Ansprüche, **dadurch gekennzeichnet, dass** die thermostatische Betätigungseinrichtung (13) ein Zylinder ist.

13. Automatisches System nach einem der vorherigen Ansprüche, **dadurch gekennzeichnet, dass** mehrere Modulinseln aneinandergefügt sind, die es der aufbereiteten Luft ermöglichen, über einen Zwischenmodulanschlussschlitz (5), der an den kurzen Seiten (23 und 24) des Umfangsrahmens (1) jeder Modulinsel angeordnet ist, von einer Modulinsel zur anderen zu strömen.

14. Modulinsel zum Heizen, Kühlen und Belüften eines Raums durch Wärmestrahlung und -konvektion, wobei die Modulinsel von der Decke eines Raums abgehängt werden kann, die Modulinsel umfassend:
einen Umfangsrahmen (1), der mit mindestens einer Aufhängelinie eines Diffusionselements, wie beispielsweise ein gespanntes Tuch (8) versehen ist, das sich in seinem unteren Teil gegenüber der Decke befindet; wobei der Umfangsrahmen (1) auf einer oder mehreren seiner Seiten einen Blasluftschlitz (2) in den Raum umfasst;
ein Diffusionselement, wie beispielsweise ein gespanntes Tuch (8), das an der Aufhängelinie des Umfangsrahmens aufgehängt ist, das von dem Raum aus sichtbar ist und die horizontale Unterseite der Modulinsel bildet; eine obere Abdeckung (19),
die die Oberseite der Modulinsel bildet, die der Decke zugewandt ist;
einen Blasluftverbindungsstutzen (4), der an dem Ansaugkasten (18) der Modulinsel befestigt ist und das Einleiten von behandelter Luft in das Innenvolumen der Modulinsel ermöglicht;
**dadurch gekennzeichnet, dass** es einen Kanal aus gelenkigen Deflektoren (10, 11) umfasst, der von einem oberen gelenkigen Deflektor (11) und einem unteren gelenkigen Deflektor (10) gebildet ist, der an dem Umfangsrahmen (1) auf Höhe des Blasluftschlitzes (2) befestigt ist und es ermöglicht, die Blasluft in einem Winkel definiert in Bezug auf die Decke auszurichten, der von 0°, d. h. parallel zu der Decke, wenn kalte Luft in die Insel geblasen wird, bis zu einem Maximum von 70°, wenn warme Luft in die Modulinsel geblasen wird, reicht;
eine thermostatische Betätigungseinrichtung (13), die es ermöglicht, den Kanal aus gelenkigen Deflektoren (10, 11) über eine Deflektorbetätigungseinrichtung, wie beispielsweise eine Betätigungsstange (14) zu betätigen, und dem Kanal einen Blaswinkel zu verleihen, der von der Temperatur der behandelten Luft abhängt, die in die Modulinsel eingeleitet wird, die thermostatische Betätigungseinrichtung (13) umfassend einen Kolben, dessen Auslasshub von der Temperatur der Luft abhängt, in die die thermostatische Betätigungseinrichtung (13) eingetaucht ist;
eine Rückholfeder (15), die es ermöglicht, eine Kraft auszuüben, die dem Hub des Kolbens der thermostatischen Betätigungseinrichtung (13) entgegengesetzt ist, und ihn so in seinen minimalen Hub zurückzubringen, wenn kalte Luft in die Modulinsel geblasen wird, und wobei der Kanal aus gelenkigen Deflektoren (10, 11) eine gelenkige Einrichtung zum Aufrechterhalten der Parallelität (12) aufweist, das in dem Kanal positioniert ist und den oberen und den unteren gelenkigen Deflektor (11 und 10) an den Gelenkpunkten B bzw. C verbindet, wobei der obere und der untere gelenkige Deflektor (11 und 10) auf Höhe der Gelenkpunkte A und D an dem Umfangsrahmen (1) befestigt sind und mit den Gelenkpunkten B und C der gelenkigen Einrichtung zum Aufrechterhalten der Parallelität (12) ein Parallelogramm A-B-C-D beschreiben, das eine Parallelität ihrer gegenüberliegenden Seiten auferlegt, und wobei die Modulinsel ferner einen Luftansaugverbindungsstutzen (3) umfasst, der an der oberen Abdeckung (19) der Modulinsel befestigt ist und mit einem Ansaugkasten (18) in Verbindung ist, der mit einem Filter (6) versehen ist, der die Umgebungsluft des Raums von der oberen Abdeckung (19) der Modulinsel ansaugt.

## Claims

1. An automatic ceiling diffuser system for a room, said system being suitable for the heating, cooling and the ventilation of said room by radiation and thermal convection, said system comprising at least one modular unit intended to be hung on the ceiling of the room, said modular unit comprising:
a peripheral frame (1) with at least one line of attachment of a diffusion element such as a stretched fabric (8) located in the lower part thereof opposite the ceiling; on one or a plurality of the faces thereof, said peripheral frame (1) comprising a slot (2) for blowing air toward the room,
a diffusion element such as a stretched fabric (8), hung on the hook line of the peripheral frame, visible from the room and forming the horizontal lower face of the modular unit; an upper cover (19) forming the upper side of the modular unit facing the ceiling;
a tap-off branch (4) for blowing air, attached to the suction box (18) of the modular unit and permitting the injection of treated air into the interior volume of the modular unit;
**characterized in that** same comprises a channel of articulated deflectors (10, 11) formed by an upper articulated deflector (11) and a lower articulated deflector (10), attached to the peripheral frame (1) at the level of the air blowing slot (2) and allowing the blown air to be directed at a defined angle with respect to the ceiling varying from 0°, namely parallel to the ceiling when cold air is blown into the unit, to a maximum of 70° when hot air is blown into the modular unit;
an thermostatic actuating means (13) for actuating said channel of articulated deflectors via a means of actuating the deflectors (10, 11) such as an actuating rod (14) and imparting to the channel a blowing angle dependent on the temperature of the treated air injected into the modular unit, said thermostatic actuating means (13) comprising a piston the output stroke of which depends on the air temperature wherein said thermostatic actuating means (13) is immersed,
a return spring (15) for exerting a force opposed to the stroke of the piston of said thermostatic actuating means (13) and thus returning it to its minimum stroke when cold air is blown into the modular unit, and where said channel of articulated deflectors (10, 11) includes an articulated means for maintaining parallelism (12) positioned in said channel and connecting the upper and lower articulated deflectors (11 and 10) to the articulation points B and C respectively, said upper and lower articulated deflectors (11 and 10) attached to the peripheral frame (1) at the articulation points A and D defining together with the articulation points B and C of said articulated means for maintaining parallelism (12), a parallelogram A-B-C-D imposing a parallelism of the opposite sides thereof, and where said modular unit further comprises a connecting tap-off for air intake (3) attached to the upper cover (19) of the modular unit and communicating with a suction box (18) provided with a filter (6) sucking up ambient air from the upper cover (19) of said modular unit.

2. The automatic system according to claim 1, **characterized in that** said automatic system is configured so that:
when hot air is blown into the modular unit, the cross-section of the channel of articulated deflectors (10, 11) formed between the lower articulated deflector (10) and the upper articulated deflector (11) decreases as the inclination of the latter increases with respect to a horizontal plane generating a higher speed of blown air conducive to the heating mode,
when cold air is blown into the modular unit, the cross-section of the channel of articulated deflectors (10, 11) formed between the lower articulated deflector (10) and the upper articulated deflector (11) increases to a maximum cross-section of the channel when the two articulated deflectors (10, 11) are in a horizontal position, generating a low air speed conducive to the cooling mode.

3. The automatic system according to any of the preceding claims, **characterized in that** said modular unit is also provided with an acoustic insulator (16) and with said diffusion element such as a stretched fabric (8) optionally microperforated, making possible the acoustic treatment of the room.

4. The automatic system according to any of the preceding claims, **characterized in that** said connection tap-off for air intake (3) is connected to an air intake duct so as to convey the ambient air from the room to an outdoor air conditioning unit such as a fan convector or an air treatment unit to be injected.

5. The automatic system according to claim 4, **characterized in that** the treated air injected into the interior volume of the modular unit via the air connection tap-off for air blowing (4) corresponds to heated or cooled ambient air and optionally mixed with fresh ventilation air.

6. The automatic system according to any of the preceding claims, **characterized in that** said thermostatic actuating means (13) deploys a stroke of the piston thereof, proportional to the temperature of the treated air injected into the modular unit.

7. The automatic system according to any of the preceding claims, **characterized in that** said means of actuating the deflectors (14) connecting the thermostatic actuating means (13) to the channel of articulated deflectors (10, 11) is attached to the upper articulated deflector (11), thereby subjecting said channel of articulated deflectors (10, 11) to an angle depending on the temperature of treated air injected into the modular unit.

8. The automatic system according to any of the preceding claims, **characterized in that** the modular unit is also provided with at least one light source (17) attached inside the modular unit and serving for the illumination of the room, the light generated by the light source (17) being distributed over the diffusion element, like a stretched fabric (8) visible from the room.

9. The automatic system according to claim 8, **characterized in that** modular unit is further provided with a light diffusing element such as a stretched fabric (9), as well as with an upper peripheral frame hook line (1) for hooking-on the light diffusing element (9) located below the light source (17).

10. The automatic system according to any of claims 8 and 9, **characterized in that** the lower articulated deflector (10) acts as a light barrier so as not to make the light source (17) visible and/or to prevent light from coming out through the blowing slot (2).

11. The automatic system according to any of the preceding claims, **characterized in that** the modular unit comprises hanging hangers (7) or another attachment means allowing same to be attached to the ceiling of the room.

12. The automatic system according to any of the preceding claims, **characterized in that** the thermostatic actuation means (13) is an actuating cylinder.

13. The automatic system according to any of the preceding claims, **characterized in that** a plurality of modular units are provided contiguous to each other, allowing the treated air to circulate from one modular unit to the other via an inter-module connection slot (5) arranged on the short sides (23 and 24) of the peripheral frame (1) of each modular unit.

14. A modular unit for heating, cooling and ventilating a room by radiation and thermal convection, said modular unit being capable of being suspended from the ceiling of a room, said modular unit comprising
a peripheral frame (1) with at least one line of attachment of a diffusion element such as a stretched fabric (8) located in the lower part thereof opposite the ceiling; on one or a plurality of the faces thereof, said peripheral frame (1) comprising a slot (2) for blowing air toward the room,
a diffusion element such as a stretched fabric (8), hung on the hook line of the peripheral frame, visible from the room and forming the horizontal lower face of the modular unit; an upper cover (19) forming the upper side of the modular unit facing the ceiling;
a tap-off branch (4) for blowing air, attached to the suction box (18) of the modular unit and permitting the injection of treated air into the interior volume of the modular unit;
**characterized in that** same comprises a channel of articulated deflectors (10, 11) formed by an upper articulated deflector (11) and a lower articulated deflector (10), attached to the peripheral frame (1) at the level of the air blowing slot (2) and allowing the blown air to be directed at a defined angle with respect to the ceiling varying from 0°, namely parallel to the ceiling when cold air is blown into the unit, to a maximum of 70° when hot air is blown into the modular unit;
thermostatic actuating means (13) for actuating said channel of articulated deflectors via means of actuating the deflectors (10, 11) such as an actuating rod (14) and imparting to the channel a blowing angle dependent on the temperature of the treated air injected into the modular unit, said thermostatic actuating means (13) comprising a piston the output stroke of which depends on the air temperature wherein said thermostatic actuating means (13) is immersed,
a return spring (15) for exerting a force opposed to the stroke of the piston of said thermostatic actuating means (13) and thus returning it to its minimum stroke when cold air is blown into the modular unit, and where said channel of articulated deflectors (10, 11) includes an articulated means for maintaining parallelism (12) positioned in said channel and connecting the upper and lower articulated deflectors (11 and 10) to the articulation points B and C respectively, said upper and lower articulated deflectors (11 and 10) attached to the peripheral frame (1) at the articulation points A and D defining together with the articulation points B and C of said articulated means for maintaining parallelism (12), a parallelogram A-B-C-D imposing a parallelism of the opposite sides thereof, and where said modular unit further comprises a connecting tap-off for air intake (3) attached to the upper cover (19) of the modular unit and communicating with a suction box (18) provided with a filter (6) sucking up ambient air from the upper cover (19) of said modular unit.
